# FASCICULE DE BREVET EUROPEEN

(11) **EP 4 066 067 B1**
(45) Date de publication et mention de la délivrance du brevet: **30.08.2023**
(21) Numéro de dépôt: 20799758.6
(22) Date de dépôt: 05.11.2020
(51) Int. Cl.: G04B 19/04, G04B 31/08

(54) **LUBRIFICATION LATERALE DE CANONS COAXIAUX**
LATERALE SCHMIERUNG VON KOAXIALEN STUNDENROHREN
LATERAL LUBRICATION OF COAXIAL PIPES-WHEELS

(30) Priorité: 25.11.2019 EP 19211207
(43) Date de publication de la demande: 05.10.2022
(73) Titulaire: ETA SA Manufacture Horlogère Suisse, 2540 Grenchen (CH)
(72) Inventeur: BALMER, M. Raphaël, 2824 Vicques (CH)
(74) Mandataire: ICB SA
(86) Numéro de dépôt international: PCT/EP2020/081192
(87) Numéro de publication internationale: WO 2021/104830

(56) Documents cités:
- EP-A1- 3 460 589
- EP-A2- 0 218 894
- CH-A- 7 334
- CH-A- 659 166
- CH-A2- 709 174
- CN-A- 1 352 908
- FR-A1- 2 088 309
- FR-A1- 2 742 638
- GB-A- 282 604

## Description

### Domaine technique

Le domaine de la présente invention concerne celui des montres en particulier celui des canons pour indicateurs. Arrière-plan technologique

Dans le domaine de l'horlogerie, les tubes coaxiaux des indicateurs, appelés canons, sont des tubes assemblés coaxialement. Toutefois, la lubrification de ces tubes est rendue difficile et il n'est pas évident de contrôler si l'huile de lubrification est bien à l'endroit désiré après assemblage des pièces concernées.

En effet, le lubrifiant est déposé sur les bobineaux des tubes avant assemblage, puis ces derniers sont assemblés les uns sur les autres axialement. Lors de cette assemblage, l'huile déposée peut être poussée avec l'un des tubes, ce qui déplace le lubrifiant sur l'une des faces du tube, et, dans certains cas, engendre un collage dans le mécanisme et souvent entre 2 roues, ou avec l'un des tubes.

Les documents GB 282 604 A et CH 7 334 A décrivent dans les figures des canons coaxiaux ayant chacun une ouverture latérale, qui pour un angle donné sont alignés selon une direction parallèle à l'axe principal des canons.

### Résumé de l'invention

La présente invention concerne un mécanisme d'horlogerie comprenant au moins deux canons coaxiaux selon la revendication indépendante 1.

Grâce à cette disposition, il est possible de lubrifier lesdits au moins deux canons en une seule opération et ce indépendamment du nombre de tubes coaxiaux. Par ailleurs, la lubrification desdits au au moins deux canons est garantie.

Selon un mode de réalisation, le mécanisme d'horlogerie comprenant un tube extérieur, de canon extérieur configuré pour recevoir lesdits au moins deux canons.

Grâce à cette disposition, ledit canon extérieur confine le lubrifiant en son enceinte et évite toutes projections de lubrifiants à haute vitesse de rotation puisque ledit canon extérieur peut ne pas comprendre d'ouvertures latérales.

Selon un mode de réalisation, ledit tube canon extérieur comprend une ouverture latérale.

Grâce à cette disposition, il est possible de lubrifier lesdits au moins deux canons et ledit canon extérieur

La présente invention concerne également un procédé de lubrification pour canons coaxiaux d'un mécanisme d'horlogerie défini par la revendication indépendante 4.

Grâce à cette disposition, il est possible de lubrifier lesdits au moins deux canons coaxiaux en une seule opération et ce indépendamment du nombre de canons coaxiaux. Par ailleurs, la lubrification desdits au moins deux canons coaxiaux est garantie.

Selon un mode de réalisation, ledit procédé de lubrification comprend au moins une étape d'insertion desdits au moins deux canons dans ledit canon extérieur après ladite au moins une d'injection.

### Brève description des figures

L'invention sera décrite ci-après de manière plus détaillée à l'aide des dessins annexés, donnés à titre d'exemples nullement limitatifs, dans lesquels :
- La figure 1 représente une vue coupe du mécanisme d'horlogerie 100 selon l'invention ;
- La figure 2 illustre une vue coupe de dessus du mécanisme d'horlogerie 100 selon l'invention ; et,
- La figure 3 montre un procédé de lubrification 500 pour canons coaxiaux selon l'invention.

### Description détaillée de l'invention

Plusieurs problèmes apparaissent lors de l'assemblage des canons dans les mécanisme d'horlogerie, et particulièrement lorsque deux canons sont insérés de manière coaxiale car les frottements induits lors de l'insertion d'un canon dans l'autre racle partiellement voire totalement le lubrifiant pré-injecté.

C'est pour cette raison que la demanderesse propose un mécanisme d'horlogerie 100 comprenant au moins deux canons 110 et selon les modes de réalisations, ledit mécanisme d'horlogerie 100 comprend également un canon extérieur 120 configuré pour recevoir lesdits au moins deux canons coaxiaux 110.

En effet, comme le montre la figure 1, lesdits au moins deux canons 110 sont, dans un premier temps, assemblés, selon un procédé de lubrification 500 et plus particulièrement lors d'au moins une étape d'assemblage 510 dudit procédé de lubrification 500. Lesdits au moins deux canons 110, représentés sur la figure 1 sont des tubes montés sur une roue d'engrenage, typiquement appelés canons comme cela est défini dans le « Dictionnaire professionnel illustré de l'horlogerie - Berner » comme par exemple la roue des secondes, la roue des minutes et/ou la roue des heures.

Lesdits au moins deux canons 110 sont assemblés coaxialement en insérant l'un dans l'autre selon un axe et les ouvertures latérales 111 sont alignées 520 dans une position angulaire relative selon une direction essentiellement perpendiculaire à l'axe, selon au moins une étape d'alignement 520 dudit procédé de lubrification 500.

À la suite de ladite au moins une étape d'alignement 520, s'ensuit au moins une étape d'injection 530 dans lesdites ouvertures latérales 111 d'un lubrifiant.

Une fois ladite au moins une étape d'injection 530 réalisée, ledit mécanisme d'horlogerie 100 est lubrifié et lesdits au moins deux canons 110 sont insérés dans ledit canon extérieur 120 lors d'au moins une étape d'insertion 540 de sorte que, ledit canon extérieur 120 confine le lubrifiant en son enceinte et évite toutes projections de lubrifiants à haute vitesse de rotation, puisque dans ce mode de réalisation, ledit canon extérieur 120 peut ne pas comprendre d'ouvertures latérales 111.

Ainsi, il est possible de lubrifier lesdits au moins deux canons 110 en une seule opération et ce indépendamment du nombre de canons coaxiaux. Par ailleurs, la lubrification desdits au moins deux deux canons 110 est garantie.

Selon certains modes de réalisations, ledit tube canon extérieur 120 peut également comporter une ouverture latérale 111, de sorte à lubrifier mécanisme d'horlogerie 100 même après son assemblage.

## Revendications

1. Mécanisme d'horlogerie (100) comprenant au moins deux canons coaxiaux (110) insérés l'un dans l'autre selon un axe lesdits au moins deux canons (110) comprenant tous deux une ouverture latérale (111) **caractérisé en ce que** les canons et les ouvertures sont configurés de telle façon qu'il existe une position angulaire relative dans laquelle les ouvertures sont alignées selon une direction essentiellement perpendiculaire à l'axe.

2. Mécanisme d'horlogerie (100) selon la revendication 1, lequel comprend un canon extérieur (120) configuré pour recevoir lesdits au moins deux canons (110).

3. Mécanisme d'horlogerie (100) selon la revendication 1, dans lequel ledit canon extérieur (120) comprend une ouverture latérale (111).

4. Procédé de lubrification (500) pour au moins deux canons coaxiaux (110) d'un mécanisme d'horlogerie (100) selon l'une quelconque des revendications 1 à 3, ledit procédé de lubrification (500) comprenant au moins une étape de:
- Se munir desdits au moins deux canons (110) ;
- Assemblage (510) des dits moins deux canons (110) en insérant l'un dans l'autre selon un axe de telle manière que les deux canons soient coaxiaux ;
- Alignement (520) desdits ouvertures latérales (111) dans une position angulaire relative dans laquelle les ouvertures sont alignées selon une direction essentiellement perpendiculaire à l'axe ; et
- Injection (530) dans lesdites ouvertures latérales (111) d'un lubrifiant.

5. Procédé de lubrification (500) selon la revendication 4, dans lequel l'étape d'assemblage (510) comprend au moins une étape d'insertion (515) desdits au moins deux canons (110) dans ledit canon extérieur (120).

## Patentansprüche

1. Uhrwerkmechanismus (100), der mindestens zwei koaxiale Rohre (110) umfasst, die gemäß einer Achse ineinander gesteckt sind; wobei die mindestens zwei Rohre (110) beide eine seitliche Öffnung (111) umfassen, **dadurch gekennzeichnet, dass** die Rohre und Öffnungen derart ausgelegt sind, dass es eine relative Winkelposition gibt, in der die Öffnungen in einer im Wesentlichen senkrecht zur Achse verlaufenden Richtung ausgerichtet sind.

2. Uhrwerkmechanismus (100) nach Anspruch 1, der ein Außenrohr (120) umfasst, das zur Aufnahme der mindestens zwei Rohre (110) ausgelegt ist.

3. Uhrwerkmechanismus (100) nach Anspruch 1, wobei das Außenrohr (120) eine seitliche Öffnung (111) umfasst.

4. Schmierverfahren (500) für mindestens zwei koaxiale Rohre (110) eines Uhrwerkmechanismus (100) nach einem der Ansprüche 1 bis 3, wobei das Schmierverfahren (500) mindestens einen Schritt umfasst:
- Bereitstellen der mindestens zwei Rohre (110);
- Zusammenfügen (510) der mindestens zwei Rohre (110) durch Einsetzen eines in das andere gemäß einer Achse, so dass die beiden Rohre koaxial sind;
- Ausrichten (520) der seitlichen Öffnungen (111) in einer relativen Winkelposition, in der die Öffnungen gemäß einer im Wesentlichen senkrecht zur Achse verlaufenden Richtung ausgerichtet sind; und
- Einspritzen (530) eines Schmiermittels in die seitlichen Öffnungen (111).

5. Schmierverfahren (500) nach Anspruch 4, wobei der Schritt des Zusammenfügens (510) mindestens einen Schritt des Einsetzens (515) der mindestens zwei koaxialen Rohre (110) in das Außenrohr (120) umfasst.

## Claims

1. A timepiece mechanism (100) comprising at least two coaxial pipes (110) inserted one into the other along an axis; said at least two pipes (110) both comprising a lateral opening (111) **characterized in that** the pipes and openings are configured such that there is a relative angular position in which the openings are aligned in a direction substantially perpendicular to the axis.

2. The timepiece mechanism (100) according to claim 1, which comprises an outer pipe (120) configured to receive said at least two pipes (110).

3. The timepiece mechanism (100) according to claim 1, wherein said outer pipe (120) comprises a lateral opening (111).

4. A lubrication method (500) for at least two coaxial pipes (110) of a timepiece mechanism (100) according to any one of claims 1 to 3, said lubrication method (500) comprising at least one step of:
- Provide said at least two pipes (110) ;
- Assembling (510) said at least two pipes (110) by inserting one into the other along an axis so that the two pipes are coaxial;
- Aligning (520) said lateral openings (111) in a relative angular position in which the openings are aligned in a direction substantially perpendicular to the axis ; and
- Injecting (530) a lubricant into said side openings (111).

5. The lubrication method (500) according to claim 4, wherein the assembly step (510) comprises at least one step of inserting (515) said at least two coaxial pipes (110) in said outer pipe (120).
